# EUROPÄISCHE PATENTSCHRIFT

(11) **EP 1 251 474 B1**
(45) Veröffentlichungstag und Bekanntmachung des Hinweises auf die Patenterteilung: **09.02.2005**
(21) Anmeldenummer: 02007440.7
(22) Anmeldetag: 30.03.2002
(51) Int. Cl.: G08C 19/22

(54) **Zweidrahtmessaufnehmer mit Pulsbreitenmodulation**
Two-wire sensor using pulse width modulation
Capteur à connexion bifilaire utilisant la modulation d'impulsions en largeur

(30) Priorität: 20.04.2001 DE 10119471
(43) Veröffentlichungstag der Anmeldung: 23.10.2002
(73) Patentinhaber: Micronas GmbH, 79108 Freiburg (DE)
(72) Erfinder: Blossfeld, Lothar, Dipl.-Phys., 79874 Breitnau (DE)
(74) Vertreter: Patentanwälte Westphal, Mussgnug & Partner

(56) Entgegenhaltungen:
- EP-A- 0 037 502
- EP-A- 0 501 771
- DE-A- 2 701 184
- DE-A- 3 330 904
- DE-A- 19 650 935
- US-A- 4 217 572
- US-A- 4 412 450
- US-A- 4 695 840
- "Preliminary Data Sheet (subject to change)", "Differential Two-Wire Hall Effect Sensor IC", "TLE 4942" Juni 2000 (2000-06) , INFINEON TECHNOLOGIES AG XP002201823 * das ganze Dokument *
- PROF. DR. CHRISTIAN SIEMERS: "Rechnernetze und Anwendungen SS 98 (Vorlesungsskript)" 1998 , TU CLAUSTHAL, INSTITUT FÜR INFORMATIK , CLAUSTHAL XP002201875 * Abb. 4-5 * * Seite 36 *

## Beschreibung

Die Erfindung betrifft ein Verfahren zur Messung einer physikalischen Größe mittels eines Zweidrahtsensors sowie einen Zweidrahtsensor zur Messung einer physikalischen Größe.

Ein solches Verfahren und ein solcher Zweidrahtsensor sind aus "Preliminary Data Sheet (subject to change)", "Differential Two-Wire Hall Effect Sensor IC", "TLE 4942" Juni 2000 (2000-06), INFINEON TECHNOLOGIES AGXP002201823 bekannt.

Zweidrahtsensoren sind aus einem Meßsensor, der eine physikalische Größe wie z. B. die Temperatur, den Druck oder die Feldstärke eines Magnetfeldes mißt, und elektronischen Bauteilen zur Verarbeitung der vom Meßsensor gelieferten Signale aufgebaut. Sowohl die Stromversorgung als auch die Weiterleitung der gemessenen und verarbeiteten Meßsignale erfolgt über nur zwei Leitungen, worauf der Name Zweidrahtsensor zurückzuführen ist. Ein Zweidrahtsensor hat deshalb nur zwei Anschlüsse, die gleichzeitig der Stromversorgung und der Weiterleitung der gemessenen und verarbeiteten Meßsignale dienen.

Zweidrahtsensoren sind z. B. als kontaktlose magnetische Schalter ausgeführt, die je nach Stärke und Richtung des zu messenden Magnetfeldes als Meßsignal z. B. einen Strom unterschiedlicher Stärke liefern. Das Bauelement ist von außen gesehen passiv, im einfachsten Fall (die Strom/Spannungskennlinie kann sich ev. auch auf andere Weise ändern) ändert sich sein innerer Widerstand. Bei Stromeinprägung ändert sich die abgreifbare Spannung und bei Spannungseinprägung der resultierende Strom. Beides kann (auch in Kombination) als Signal auf der Empfängerseite ausgewertet werden. Derartige Zweidrahtsensoren werden z. B. in Kraftfahrzeugen als Gurtschlossschalter oder Positionsschalter eingesetzt. Werden Zweidrahtsensoren in sicherheitsrelevanten Bereichen eingesetzt, ist hohe Zuverlässigkeit erforderlich. Insbesondere sollte ein defekter oder fehlerhaft arbeitender Zweidrahtsensor rechtzeitig erkannt werden.

Es ist daher Aufgabe der Erfindung, ein Verfahren zur Messung einer physikalischen Größe mittels eines Zweidrahtsensors und einen Zweidrahtsensor so zu gestalten, daß eine Fehlfunktion des Zweidrahtsensors detektierbar ist.

Verfahrensmäßig wird diese Aufgabe mit den im Anspruch 1 angegebenen Merkmalen gelöst.

Schaltungsmäßig wird diese Aufgabe mit den im Anspruch 8 angegebenen Merkmalen gelöst.

Durch die erfindungsgemäße Maßnahme, ein pulsweitenmoduliertes Signal zu erzeugen, lassen sich Fehler und fehlerhafte Funktionen des Zweidrahtsensors leicht detektieren, denn bei einem Fehler erzeugt der Zweidrahtsensor kein pulsweitenmoduliertes Signal mehr. Erfindungsgemäß wird ein Fehler oder eine Fehlfunktion des Zweidrahtsensors durch ein Fehlersignal mit einer vorgebbaren Pulsweite angezeigt. Dabei beträgt das Pulsweitenverhältnis des Fehlersignals 1:1, während für die Darstellung der zu messenden physikalischen Größe Meßsignale mit unsymmetrischen Pulsweitenverhältnissen gewählt werden.

Ein Ausführungsbeispiel der Erfindung sieht vor, die Pulsweite der vom Zweidrahtsensor erzeugten Meßsignale in Abhängigkeit von der zu messenden physikalischen Größe zu modulieren.

Durch unterschiedliche Pulsweitenverhältnisse lässt sich nicht nur die zu messende physikalische Größe darstellen, vielmehr lassen sich durch unterschiedliche Pulsweitenverhältnisse auch andere Informationen des Zweidrahtsensors darstellen.

Bei einem Zweidrahtsensor, der eine physikalische Größe mißt, die nur zwei Werte oder Zustände annimmt, sieht ein Ausführungsbeispiel der Erfindung vor, den ersten Wert bzw. Zustand durch ein erstes Meßsignal mit einer ersten vorgebbaren Pulsweite darzustellen und den zweiten Wert bzw. den zweiten Zustand durch ein zweites Meßsignal darzustellen, das durch Invertieren des ersten Meßsignales erzeugt wird.

Wenn das Fehlersignal das symmetrische Pulsweitenverhältnis von 1:1 aufweist, wird durch eine Invertierung das Pulsweitenverhältnis nicht verändert. Daher haben z. B. Änderungen eines Magnetfeldes, welches die Signale invertiert, auf das Fehlersignal keinen Einfluß. Ist der Zweidrahtsensor defekt oder verpolt oder die Leitung zum Zweidrahtsensor unterbrochen oder kurzgeschlossen, so gibt er kein pulsweitenmoduliertes Signal ab.

Anhand der Figuren werden das erfindungsgemäße Verfahren und der erfindungsgemäße Zweidrahtsensor näher beschrieben und erläutert.

In der Zeichnung zeigen:
- Figur 1: ein Ausführungsbeispiel eines erfindungsgemäßen Zweidrahtsensors und
- Figur 2: ein pulsweitenmoduliertes Signal.

In der Figur 1 ist ein Ausführungsbeispiel eines erfindungsgemäßen Zweidrahtsensors gezeigt.

Dem einen Anschluß des Zweidrahtsensors S, an welchem das pulsweitenmodulierte Signal PWM abgegriffen wird, wird über einen Widerstand R eine Versorgungsspannung V zugeführt. Der andere Anschluß des Zweidrahtsensors S liegt auf Masse.

In Figur 2 ist ein pulsweitenmoduliertes Signal mit einem Pulsweitenverhältnis Th:Tp von 1:4 und gestrichelt gezeichnet von 1:2 gezeigt. Die Anstiegszeit Trp und die Abfallzeit Tfp der Impulse des pulsweitenmodulierten Signals sind so gewählt, daß sie die folgenden Ungleichungen erfüllen:$\text{Trp < Tp · Rp/2}$$\text{Tfp < Tp · Rp/2}$ wobei Tp die Periodenzeit des pulsweitenmodulierten Signals und Rp das Verhältnis des kürzesten High-Pegels zur Periodenzeit Tp ist.

Das pulsweitenmodulierte Signal kann z. B. durch Ausmessen des Pulsweitenverhältnisses oder durch Filterung mittels eines Tiefpasses ausgewertet werden. Die Tiefpaßfilterung liefert einen Gleichspannungswert, der vom Verhältnis high zu low bestimmt wird.

Das erfindungsgemäße Verfahren und der erfindungsgemäße Zweidrahtsensor sind insbesondere für den Einsatz in sicherheitsrelevanten Bereichen geeignet, weil Fehler oder Fehlfunktionen des Zweidrahtsensors leicht detektierbar sind.

### Bezugszeichenliste

- PWM: pulsweitenmoduliertes Signal
- R: Widerstand
- S: Zweidrahtsensor
- Tfp: Abfallzeit des Impulses
- Th: Dauer des High-Pegels
- Tp: Periodendauer
- Trp: Anstiegszeit des Impulses

## Patentansprüche

1. Verfahren zur Messung einer physikalischen Größe mittels eines Zweidrahtsensors (S), der pulsweitenmodulierte Signale (PWM) erzeugt, wobei eines der erzeugten pulsweitenmodulierten Signale ein Fehlersignal ist, das einen Fehler oder eine Fehlfunktion des Zweidrahtsensors (S) anzeigt,
**dadurch gekennzeichnet, daß** das Fehlersignal ein Pulsweitenverhältnis 1:1 aufweist.

2. Verfahren nach Anspruch 1,
**dadurch gekennzeichnet, daß** die Pulsweite der vom Zweidrahtsensor (S) erzeugten Meßsignale in Abhängigkeit von der zu messenden physikalischen Größe pulsweitenmoduliert werden.

3. Verfahren nach Anspruch 1 oder 2,
**dadurch gekennzeichnet, daß** der Zweidrahtsensor (S) zur Darstellung der zu messenden physikalischen Größe Meßsignale (PWM) mit unsymmetrischen Pulsweitenverhältnissen erzeugt.

4. Verfahren nach einem der vorangehenden Ansprüche 1 - 3,
**dadurch gekennzeichnet, daß** der Zweidrahtsensor (S) zur Darstellung einer nur zwei Zustände oder Werte annehmenden physikalischen Größe ein erstes Meßsignal mit einem vorgebbaren Pulsweitenverhältnis und ein zweites Meßsignal durch Invertieren des ersten Meßsignales erzeugt.

5. Verfahren nach einem der vorangehenden Ansprüche 1 - 4,
**dadurch gekennzeichnet, daß** der Zweidrahtsensor (S) zu seiner Identifikation oder Adressierung ein Identifikationssignal mit einem vorgebbaren Pulsweitenverhältnis erzeugt.

6. Verfahren nach einem der vorangehenden Ansprüche 1 - 5,
**dadurch gekennzeichnet, daß** die pulsweitenmodulierten Signale durch Ausmessen der Pulsweite ausgewertet werden.

7. Verfahren nach einem der vorangehenden Ansprüche 1 - 6,
**dadurch gekennzeichnet, daß** die pulsweitenmodulierten Signale durch Filterung mittels eines Tiefpasses ausgewertet werden.

8. Zweidrahtsensor zur Messung einer physikalischen Größe, wobei die vom Zweidrahtsensor (S) erzeugten Signale (PWM) pulsweitenmoduliert sind, und eines der erzeugten Signale (PWM) ein Fehlersignal ist, das einen Fehler oder eine Fehlfunktion des Zweidrahtsensors (S) anzeigt,
**dadurch gekennzeichnet, daß** das Fehlersignal ein Pulsweitenverhältnis 1:1 aufweist.

9. Zweidrahtsensor nach Anspruch 8,
**dadurch gekennzeichnet, daß** die Pulsweite der vom Zweidrahtsensor (S) erzeugten Meßsignale (PWM) in Abhängigkeit von der zu messenden physikalischen Größe pulsweitenmoduliert sind.

10. Zweidrahtsensor nach Anspruch 9,
**dadurch gekennzeichnet, daß** zur Darstellung der zu messenden physikalischen Größe Meßsignale (PWM) mit unsymmetrischen Pulsweitenverhältnissen vorgesehen sind.

11. Zweidrahtsensor nach einem der Ansprüche 9 oder 10 10 - 14,
**dadurch gekennzeichnet, daß** zur Darstellung einer nur zwei Zustände oder Werte annehmender physikalischer Größe ein erstes Meßsignal mit einem vorgebbaren unsymmetrischen Pulsweitenverhältnis und ein zweites Meßsignal vorgesehen sind, das durch Invertieren des ersten Meßsignales gebildet ist.

12. Zweidrahtsensor nach einem der vorangehenden Ansprüche 9 bis 11,
**dadurch gekennzeichnet, daß** zur Identifikation oder Adressierung des Zweidrahtsensors (S) ein Identifikationssignal mit einem vorgebbaren Pulsweitenverhältnis vorgesehen ist.

13. Zweidrahtsensor nach einem der vorangehenden Ansprüche 9 bis 12,
**dadurch gekennzeichnet, daß** der eine Anschluß des Zweidrahtsensors (S), an dem die pulsweitenmodulierten Signale (PWM) abnehmbar sind, über einen Widerstand (R) an einer Versorgungsspannung (V) liegt, während der andere Anschluß auf Masse liegt.

14. Verfahren oder Zweidrahtsensor nach einem der Ansprüche 9 bis 13,
**dadurch gekennzeichnet, daß** die Anstiegszeit Trp und die Abfallzeit Tfp der Impulse des pulsweitenmodulierten Signals so gewählt werden bzw. sind, daß sie folgende Ungleichungen erfüllen:$\text{Trp < Tp · Rp/2}$$\text{Tfp < Tp · Rp/2}$ wobei Tp die Periodenzeit des pulsweitenmodulierten Signals (PWM) und Rp das Verhältnis des kürzesten High-Pegels zur Periodenzeit ist.

## Claims

1. A method for measuring a physical magnitude by means of a two-wire sensor (S), which generates pulse width modulated signals (PWM), whereby one of the generated pulse width modulated signals is an error signal, which indicates an error or a malfunction of the two-wire sensor (S),
**characterised in that** the error signal has a pulse width ratio of 1:1.

2. A method according to Claim 1,
**characterised in that** the pulse width of the measurement signals generated by the two-wire sensor (S) are pulse width modulated as a function of the physical magnitude to be measured.

3. A method according to Claim 1 or 2,
**characterised in that** the two-wire sensor (S) generates measurement signals (PWM) having asymmetric pulse width ratios for representing the physical magnitude to be measured.

4. A method according to one of the preceding Claims 1-3,
**characterised in that** the two-wire sensor (S) for representing a physical size assuming only two states or values generates a first measurement signal having a predetermined pulse width ratio and a second measurement signal by inverting the first measurement signal.

5. A method according to one of the preceding Claims 1-4,
**characterised in that** the two-wire sensor (S) for its identification or addressing generates an identification signal having a predetermined pulse width ratio.

6. A method according to one of the preceding Claims 1 - 6,
**characterised in that** the pulse width modulated signals are evaluated by measuring the pulse width.

7. A method according to one of the preceding Claims 1 - 6,
**characterised in that** the pulse width modulated signals are evaluated by filtering by means of a low pass.

8. A two-wire sensor for measuring a physical magnitude,
wherein the signals (PWM) generated by the two-wire sensor (S) are pulse width modulated, and one of the generated signals (PWM) is an error signal which indicates an error or a malfunction of the two-wire sensor (S),
**characterised in that** the error signal has a pulse width ratio of 1:1.

9. A two-wire sensor according to Claim 8,
**characterised in that** the pulse width of the measurement signals (PWM) generated by the two-wire sensor (S) are pulse width modulated as a function of the physical magnitude to be measured.

10. A two-wire sensor according to Claim 9,
**characterised in that** to represent the physical magnitude to be measured measurement signals (PWM) are provided with asymmetric pulse width ratios.

11. A two-wire sensor according to one of Claims 9 or 10, 10 - 14,
**characterised in that** for representing a physical magnitude assuming only two states or values, a first measurement signal is provided with a predetermined asymmetrical pulse width ratio and a second measurement signal is provided, which is formed by inverting the first measurement signal.

12. A two-wire sensor according to one of the preceding Claims 9 to 11,
**characterised in that** an identification signal with a predetermined pulse width ratio is provided for the identification or addressing of the two-wire sensor (S).

13. A two-wire sensor according to one of the preceding Claims 9 to 12,
**characterised in that** the one connection of the two-wire sensor (S), at which the pulse width modulated signals (PWM) can be tapped, is connected via a resistor (R) to a supply voltage (V), whereas the other connection is connected to earth.

14. A method or a two-wire sensor according to one of Claims 9 to 13,
**characterised in that** the rise time Trp and the decay time Tfp of the pulses of the pulse width modulated signal are chosen so that they meet the following inequalities:$\text{Trp < Tp · Rp/2}$$\text{Tfp < Tp · Rp/2}$ wherein Tp is the period time of the pulse width modulated signal (PWM) and Rp is the ratio of the shortest high level to the period time.

## Revendications

1. Procédé pour la mesure d'une grandeur physique au moyen d'un capteur à deux fils (S) qui produit des signaux modulés en largeur d'impulsion (PWM), selon lequel un des signaux produits modulés en largeur d'impulsion est un signal de défaut qui signale un défaut ou un fonctionnement défectueux du capteur à deux fils (S),
**caractérisé en ce que**
le signal de défaut présente un rapport de largeur d'impulsion de 1 : 1.

2. Procédé selon la revendication 1,
**caractérisé en ce que**
la largeur des impulsions des signaux de mesure produits par le capteur à deux fils (S) est modulée en fonction de la grandeur physique à mesurer.

3. Procédé selon la revendication 1 ou 2,
**caractérisé en ce que**
pour la représentation de la grandeur physique à mesurer, le capteur à deux fils (S) produit des signaux de mesure (PWM) présentant des rapports de largeur d'impulsion asymétriques.

4. Procédé selon une des revendications précédentes 1 - 3,
**caractérisé en ce que**
pour la représentation d'une grandeur physique qui peut prendre seulement deux états ou valeurs, le capteur à deux fils (S) produit un premier signal de mesure présentant un rapport de largeur d'impulsion pouvant être prédéterminé et un deuxième signal de mesure formé par inversion du premier signal de mesure.

5. Procédé selon une des revendications précédentes 1 - 4,
**caractérisé en ce que**
le capteur à deux fils (S) produit, pour son identification ou son adressage, un signal d'identification présentant un rapport de largeur d'impulsion prédéterminé.

6. Procédé selon une des revendications précédentes 1 - 5,
**caractérisé en ce que**
les signaux modulés en largeur d'impulsion sont analysés par la mesure de la largeur d'impulsion.

7. Procédé selon une des revendications précédentes 1 - 6,
**caractérisé en ce que**
les signaux modulés en largeur d'impulsion sont analysés par filtrage au moyen d'un passe-bas.

8. Capteur à deux fils pour la mesure d'une grandeur physique, dans lequel les signaux (PWM) produits par le capteur à deux fils (S) sont modulés en largeur d'impulsion et l'un des signaux (PWM) produits est un signal d'erreur qui signale une erreur ou un fonctionnement défectueux du capteur à deux fils (S),
**caractérisé en ce que**
le signal de défaut présente un rapport de largeur d'impulsion de 1 : 1.

9. Capteur à deux fils selon la revendication 8,
**caractérisé en ce que**
la largeur d'impulsion des signaux de mesure (PWM) produits par le capteur à deux fils (S) est modulée en fonction de la grandeur physique à mesurer.

10. Capteur à deux fils selon la revendication 9,
**caractérisé en ce que**
pour la représentation des grandeurs physiques à mesurer, sont prévus des signaux de mesure (PWM) ayant des rapports de largeur d'impulsion asymétriques.

11. Capteur à deux fils selon une des revendications 9 ou 10, 10 - 14,
**caractérisé en ce que**
pour la représentation d'une grandeur physique qui peut prendre deux états ou valeurs, sont prévus un premier signal de mesure ayant un rapport de largeur d'impulsion asymétrique prédéterminé et un deuxième signal de mesure formé par inversion du premier signal de mesure.

12. Capteur à deux fils selon une des revendications précédentes 9 à 11,
**caractérisé en ce que**
pour l'identification ou l'adressage du capteur à deux fils (S), est prévu un signal d'identification ayant un rapport de largeur d'impulsion prédéterminé.

13. Capteur à deux fils selon une des revendications précédentes 9 à 12,
**caractérisé en ce que**
l'une des connexions du capteur à deux fils (S), sur laquelle peuvent être pris les signaux de mesure (PWM) modulés en largeur d'impulsion, est reliée à une tension d'alimentation (V) à travers une résistance (R), tandis que l'autre connexion est reliée à la masse.

14. Procédé ou capteur à deux fils selon une des revendications 9 à 13,
**caractérisé en ce que**
le temps de croissance Trp et le temps de décroissance Tfp des impulsions du signal modulé en largeur d'impulsion sont choisis ou sont tels que les inégalités suivantes soient vérifiées :$\text{Trp < Tp · Rp/2}$$\text{Tfp < Tp · Rp/2}$ où Tp est la période du signal (PWM) modulé en largeur d'impulsion et Rp est le rapport entre le niveau Haut le plus court et la durée de la période.
